# EUROPÄISCHE PATENTSCHRIFT

(11) **EP 0 402 838 B1**
(45) Veröffentlichungstag und Bekanntmachung des Hinweises auf die Patenterteilung: **02.02.1994**
(21) Anmeldenummer: 90111024.7
(22) Anmeldetag: 11.06.1990
(51) Int. Cl.: B65D 85/78

(54) **Behälter für Speiseeisprodukte**
Receptacle for ice-cream
Récipient pour crèmes glacées

(30) Priorität: 13.06.1989 ES 8901921 U
(43) Veröffentlichungstag der Anmeldung: 19.12.1990
(73) Patentinhaber: BIG DRUM IBERICA, S.A., E-43205 Reus, Tarragona (ES)
(72) Erfinder: Rodriguez Valveny, Andrés, E - 43393 Almoster (ES)
(74) Vertreter: Vogeser, Werner, Dipl.-Ing.

(56) Entgegenhaltungen:
- BE-A- 788 726
- DE-B- 1 296 085
- DE-B- 1 586 516
- FR-A- 1 049 134
- US-A- 1 903 764
- US-A- 3 301 457
- US-A- 3 740 821

## Beschreibung

Die Erfindung betrifft einen Behälter entsprechend dem Oberbegriff des Anspruches 1.

Ein bekannter Behälter dieser Art besteht aus einem zylindrischen offenen Rohrstück, in dem ein Schiebeboden angeordnet ist, der in seiner unteren Stellung durch zwei Reihen in Umfangsrichtung verlaufender innerer Vorsprünge normalerweise nach oben und unten arretierbar ist, jedoch bei Beaufschlagung mit einer bestimmten Kraft verschoben werden kann.

Derartige Behälter können nur eine begrenzte Produktmenge aufnehmen, da ab einer bestimmten Länge des Rohrstückes der Boden durch die Finger eines Benutzers nicht mehr über die gesamte Länge des Rohrstückes verschoben werden kann. In diesem Falle muß der Boden dann einen Stil entsprechender Länge zum Verschieben aufweisen, der jedoch beim Verpacken und Lagern stört.

Ein weiterer Nachteil solch eines Behälters liegt darin, daß der Druck auf den Schiebeboden, der zum Herausschieben des Produktes am oberen Ende des Behälters erforderlich ist, über das gesamte Produkt wirkt und dieses zusammenpreßt. Dies ist vor allem dann von Nachteil, wenn, wie dies häufig der Fall ist, das Produkt mehrere Bestandteile unterschiedlicher Konsistenz enthält, z.B. Eiscreme und Früchte. Diese Bestandteile werden dann durch den Druck miteinander vermischt, was hinsichtlich Geschmack und Aussehen unerwünscht ist.

Aus FR-A-1 049 134 ist ein Behälter aus mehreren Rohstücken, die teleskopisch verbunden sind, bekannt, Mittels eines am unteren Ende befindlichen Propfens kann die enthaltene Paste herausgedrückt werden.

Der Erfindung liegt die Aufgabe zugrunde, so einen Behälter für Speiseeisprodukte zu schaffen, der es ermöglicht, eine Abgabe des aufgenommenen Produkts am oberen Ende zu ermöglichen, ohne daß das Aussehen des Produktes beeinträchtigt oder dessen Bestandteile vermischt werden.

Gelöst wird diese Aufgabe gemäß der Erfindung durch die im kennzeichenden Teil des Ansprüches 1 angegebenen Merkmale. Zweckmäßige Ausgestaltungen der Erfindung ergeben sich aus den Unteransprüchen.

Bei einem in dieser Weise ausgebildeten Behälter erfolgt die Abgabe des aufgenommenen Speiseeisprodukts dadurch, daß zunächst das obere Rohrstück nach unten geschoben wird. Hierbei wird das aufgenommene Produkt nicht zusammengedrückt, so daß dessen Aussehen nicht geändert und dessen Bestandteile nicht vermischt werden.

Die einzelnen Rohrstücke, die zweckmäßigerweise aus einem elastischen verformbaren Material bestehen, sind in auseinandergezogener Stellung arretierbar. Hierfür weist jedes Rohrstück im Bereich des unteren Endes innen einen Ringwulst auf, die in eine Ringnut im Bereich des oberen Endes des zugehörigen Rohrstucks einrastbar sind. Zweckmäßigerweise hat auch das unterste Rohrstück im Bereich des unteren Endes einen Ringwulst, der den Schiebeboden hält.

Der Schiebeboden kann als Kappe ausgebildet sein, die sich nach oben konisch verjüngen kann und die eine Ringnut aufweisen kann, in die der Ringwulst des untersten Rohrstücks einrasten kann.

Zweckmäßigerweise erweitern sich die Rohrstücke am unteren Ende zu einem Bund, so daß beim Zusammenschieben bei einem Behälter mit z.B. drei Rohrstücken und nach Entleeren des obersten Rohrstücks dessen Bund an dem des mittleren Rohrstücks angreift, so daß dieses nach unten geschoben werden kann.

Der Schiebeboden kann unten einen Stil aufweisen, mittels dem der Schiebeboden verschoben werden kann. Das unterste Rohrstück kann durch einen Boden verschlossen sein, der eine ausreichend große Öffnung hat, um den Schiebeboden verschieben zu können.

Wenn das unterste Rohrstück am unteren Ende offen ist, kann es innen einen zusätzlichen Ringwulst aufweisen, so daß der Schiebeboden in seiner unteren Stellung gegen eine Verschiebung nach oben und unten behalten wird.

Die Erfindung wird nachstehend anhand der Figuren 1 und 2 beispielsweise erläutert. Es zeigt:
- Fig. 1: in der linken Hälfte in Aufsicht und in der rechten Hälfte im Axialschnitt einen aus drei Rohrstucken bestehenden Behälter in auseinandergezogener Anordnung, und
- Fig. 2: einen Querschnitt des zusammengeschobenen Behälters im Bereich des Schiebebodens.

Der Behälter gemäß der Erfindung besteht aus drei ineinanderschiebbaren zylindrischen Rohrstüken 1 bis 3, von denen das obere Rohrstück 1 einen größeren Durchmesser als das mittlere Rohrstück 2 und dieses wieder einen größeren Durchmesser als das untere Rohrstück 3 hat.

Jedes Rohrstück hat im Bereich des unteren Endes einen inneren Ringwulst 5, der in eine äußere Ringnut 6 im Bereich des oberen Endes des zugehörigen Rohrstücks einrastet. Das obere Rohrstuck benötigt keine derartige Ringnut.

Der Ringwulst 5 des unteren Rohrstück 3 hält einen als Kappe ausgebildeten Schiebeboden 4. Alle Rohrstücke erweitern sich am unteren Ende zu einem Bund 7. Beim Zusammenschieben ist dadurch die Verschiebbarkeit des Rohrstücks 1 relativ zum Rohrstück 2 begrenzt, so daß das Rohrstück 2 durch das Rohrstück 1 nach unten geschoben werden kann.

Am oberen Ende kann der Behälter durch einen Deckel 8 oder ein ähnliches Verschlußelement, wie eine Folie oder derdl., verschlossen sein. Der Deckel kann ebenfalls durch einen Wulst 5, der in eine Ringnut 6 am oberen Rohrstück 1 einrastet, gehalten sein.

## Patentansprüche

1. Behälter für Speiseeisprodukte, bestehend aus einem rohrförmigen Körper, der am unteren Ende durch einen Schiebeboden verschließbar ist, der aus wenigstens zwei ineinanderschiebbaren Rohrstücken besteht, die im auseinandergezogenen Zustand des Behälters relativ zueinander arretierbar sind, wobei der Durchmesser des jeweils oberen Rohrstückes größer als der des nächst unteren ist,
**dadurch gekennzeichnet, daß**
die Rohrstücke im Bereich des unteren Endes innen einen Ringwulst (5) und im Bereich des oberen Endes eine äußere Ringnut (6) aufweisen.

2. Behälter nach Anspruch 1, dadurch **gekennzeichnet,** daß sich die Rohrstücke (1 bis 3) am unteren Ende zu einem Bund (7) werweitern.

3. Behälter nach einem der Ansprüche 1 bis 2,
dadurch **gekennzeichnet,** daß der Schiebeboden (4) als Kappe ausgebildet ist.

4. Behälter nach Anspruch 1 oder 3,
dadurch **gekennzeichnet,** daß die Kappe eine Ringnut aufweist.

5. Behälter nach einem der Ansprüche 1 bis 4.
dadurch **gekennzeichnet,** daß das unteren Rohrstück am unteren Ende innen zusätzliche Vorsprünge aufweist, um die Verschiebbarkeit des Schiebebodens nach unten zu begrenzen.

6. Behälter nach einem der Ansprüche 3 bis 5,
dadurch **gekennzeichnet,** daß sich die Kappe nach oben konisch verjüngt.

7. Behälter nach einem der Ansprüche 1 bis 6,
dadurch **gekennzeichnet,** daß der Schiebeboden unten einen Stil aufweist.

8. Behälter nach Anspruch 7,
dadurch **gekennzeichnet,** daß das unterste Rohrstück unten einen Boden mit einer Öffnung aufweist.

9. Behälter nach einem der Ansprüche 1 bis 8,
dadurch **gekennzeichnet,** daß die Rohrstücke (1 bis 3) aus einem elastisch verformbaremn Material bestehen.

## Claims

1. Container for food ice-cream products , consistingof a tubular body which can be closed at its lower end by a sliding bottom and which consists of at least two pieces of tubing which can be locked in position in relation to one another when the container is extended, the diameter of each piece of tubing being greater than that of the one immediately below it, characterized bythe fact that the pieces of tuing are provided in the zone of their lower end with an internal annular beading (5) and in the zone of their upper end with an external annular groove (6).

2. Container in accordance with Claim 1, characterized by the fact the pieces of tubing (1 to 3) widen out at their lower end to form a collar (7).

3. Container in accordance with either of Claims 1 and 2, characterized by the fact that the sliding bottom (4) is designed as a cap.

4. Container in accordance with Claim1 or 3,charactferized by the fact that the cap is provided with an annular groove.

5. Container in accordance with any one of Claims 1-4, characterized by the fact that the lower piece of tubing is provided at its lower end with additional internal projections in order to limit the downward displaceability of the sliding bottom.

6. Container in accordance with any one of Claims 3-5, characterized by the fact that the cap tapers conically upwards.

7. Container in accordance with any one of Claims 1-6, characterized by the fact that the lower part of the sliding bottom is fitted with a handle.

8. Container in accordance with Claim 7, characterized by the fact that the lowest piece of tubing is provided at the bottom with an aperture.

9. Container in accordance with any one of Claims 1-8, characterized by the fact that the pieces of tubing (1-3) consist of an elastically deformable material.

## Revendications

1. Récipient pour produits sous forme de crême glacées composé d'un corps tubulaire obturable à son extrémité inférieure par un fond coulissant et qui se compose d'au moins deux tronçons tubulaires télescopiques blocables l'un par rapport à l'autre lorsque le récipient est à l'état déplié, le diamètre d'un tronçon tubulaire supérieur étant chaque fois supérieur à celui du tronçon directement inférieur, caractérisé en ce que les tronçons tubulaires présentent un bourrelet annulaire (5) interne dans la zone de l'extrémité inférieure et une gorge annulaire externe (6) dans la zone de l'extrémité supérieure.

2. Récipient selon la revendication 1, caractérisé en ce que les tronçons tubulaires (1 à 3) s'évasent en une collerette (7) à leur extrémité inférieure.

3. Récipient selon une des revendications 1 et 2, caractérisé en ce que le fond coulissant (4) a la forme d'un capuchon.

4. Récipient selon la revendication 1 ou 3, caractérisé en ce que le capuchon présente une gorge annulaire.

5. Récipient selon une des revendications 1 à 4, caractérisé en ce que le tronçon tubulaire inférieur présente à son extrémité inférieure des parties en saillie additionnelles internes pour limiter les possibilités de coulissement du fond coulissant vers le bas.

6. Récipient selon une des revendications 3 à 5, caractérisé en ce que le capuchon se rétrécit en cône vers le haut.

7. Récipient selon une des revendications 1 à 6, caractérisé en ce que le fond coulissant présente un manche à sa partie inférieure.

8. Récipient selon la revendication 7, caractérisé en ce que le troncçon tubulaire inférieur présente à sa partie inférieure un fond muni d'une ouverture.

9. Récipient selon une des revendications 1 à 8, caractérisé en ce que les tronçons tubulaires (1 à 3) sont en un matériau déformable élastiquement.
